# EUROPÄISCHE PATENTSCHRIFT

(11) **EP 0 315 042 B1**
(45) Veröffentlichungstag und Bekanntmachung des Hinweises auf die Patenterteilung: **19.05.1993**
(21) Anmeldenummer: 88117874.3
(22) Anmeldetag: 27.10.1988
(51) Int. Cl.: F23N 5/24

(54) **Steuerung für eine brennstoffbeheizte Wärmequelle**
Control of a fuel-heated heat source
Commande d'une source de chaleur chauffée au carburant

(30) Priorität: 06.11.1987 DE 3737761; 05.08.1988 DE 3827019
(43) Veröffentlichungstag der Anmeldung: 10.05.1989
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Manz, Dietmar, D-5277 Marienheide (DE); Wertenbruch, Franz-Josef, D-5466 Neustadt/Wied (DE)
(74) Vertreter: Heim, Johann-Ludwig, Dipl.-Ing.

(56) Entgegenhaltungen:
- DE-A- 2 318 072
- DE-A- 2 638 653
- FR-A- 2 587 094
- US-A- 3 160 197
- US-A- 4 087 229
- US-A- 4 096 989
- US-A- 4 251 873

## Beschreibung

Die vorliegende Erfindung bezieht sich auf eine Steuerung für eine brennstoffbeheizte Wärmequelle gemäß dem Oberbegriff des unabhängigen Anspruchs.

Unter brennstoffbeheizter Wärmequelle ist hier jedwedes gas- oder ölbeheizte Gerät zu verstehen, beispielsweise also ein gas- oder ölbeheizter Speicher, Kessel, Umlauf-Wasserheizer mit und ohne Brauchwasserbereitung oder Durchlauf-Wasserheiser. Bekanntermaßen benötigen all diese Geräte eine Flammensicherung, die auch als Feuerungsautomat ausgebildet sein kann. Neuere Feuerungsautomaten werden zunehmend untar Einbeziehung der Mikroprozessortechnik ausgebildet, wobei sich dann die Möglichkeit erschließt, auch andere Funktionen vom Mikroprozessor überwachen und steuern zu lassen.

Aufgabe der Erfindung ist es, einen Temperaturbegrenzer eines Umlaur-Wasserheizers auf der Basis dieser Technik zu realisieren.

Gelöst wird diese Aufgabe mit den kennzeichnenden Merkmalen des unabhängigen Anspruchs.

Ein Ausführungsbeispiel der Erfindung ist anhand der nachfolgenden Beschreibung und mit Hinweis auf Fig.1, die eine Ausführung der Erfindung zeigt, näher erläutert.

Eine brennstoffbeheizte Wärmequelle 1 besteht im wesentlichen aus einem Wärmetauscher 2, der an eine Rücklaufleitung 3 und eine Vorlaufleitung 4 angeschlossen ist und der von einem Brenner 5 beheizt wird, der über eine mit einem Magnetventil 6 versehene Brennstoffzuleitung 7 gespeist ist. Der Vorlaufleitung 4 sind 2 Temperatur-Istwertgeber 8 und 9 zugeordnet, die beispielsweise als temperaturabhängige Widerstände mit NTC- oder PTC-Verhalten ausgebildet sind. Auch eine andere Ausgestaltung der Istwertgeber 8 und 9 wäre möglich. Auf den zugehörigen Anschlußleitungen 10 beziehungsweise 11 stehen damit Spannungen an, deren Istwert mit der Temperatur der Vorlaufleitung 4 variabel ist. Gegebenenfalls könnten die Spannungswerte linearisiert oder gedämpft sein. Es ist eine Steuerung 12 vorgesehen, die zwei Mikroprozessoren 13 und 14 aufweist, die in Zweikanaltechnik arbeiten. Die Leitungen 10 und 11 sind jeweils einem der Mikroprozessoren 13 und 14 zugeführt. Weiterhin ist ein Sollwertgeber 15 vorgesehen, der über Leitungen 16 und 17 gleichfalls an beide Mikroprozessoren 13 und 14 angeschlossen ist. Das gleiche gilt für eine Entstörvorrichtung 18, die im wesentlichen aus einem Taster besteht, der über eine Leitung 19 an beide Mikroprozessoren 13 und 14 angeschlossen ist. Die Zustände beider Mikroprozessoren 13 und 14 können über eine Ausgleichsleitung 20 auf den jeweils anderen Mikroprozessor 14 beziehungsweise 13 übertragen werden, wobei die Leitung 20 in der Praxis aus einem Leitungsbündel besteht. Je ein Ausgang 21 und 22 beider Mikroprozessoren 13 und 14 ist auf eine Sicherheitsabschaltstufe 23 gegeben, die über eine Leitung 24 mit einer Magnetspule 25 des Magnetventils 6 verbunden ist.

Die dargestellte Steuerung arbeitet wie folgt. Nachdem der Brenner 5 über einen nicht dargestellten Feuerungsautomaten in Betrieb genommen wurde, beheizt sein Abgas den Wärmetauscher 2, so daß die Temperatur der Vorlaufleitung 4 steigt. Die Istwerte der Temperatur werden über die als NTC-Widerstände ausgebildeten Istwertgeber 8 und 9 gemessen und stehen an beiden Mikroprozessoren 13 und 14 an. Sie werden in diesen Mikroprozessoren 13 und 14 fortlaufend mit dem durcn 15 vorgegebenen Sollwert verglichen. Es ist möglich, daß die Analogwerte der Temperaturen zunächst vor der Verarbeitung und vor dem Vergleich digitalisiert werden. Jeder Mikroprozessor 13 und 14 erfaßt demgemäß eigenständig die Ist-Temperatur entweder an der Vorlaufleitung 4 oder - bei entsprechender Anordnung der Istwertgeber 8 und 9 - direkt am Lamellenblock oder am Gußkörper des Kessels. Der im Mikroprozessor 13 oder 14 jeweils verarbeitete Ist-Temperaturwert wird über die Ausgleichsleitung 20 dem jeweils anderen Mikroprozessor 14 beziehungsweise 13 zur Verfügung gestellt. Ergeben sich Abweichungen zwischen den beiden Istwerten über ein zulässiges Maß hinaus, so wird über die Ausgangsleitung 21 oder 22 die Sicherheitsabschaltstufe 23 betätigt, so daß das Magnetventil 6/25 geschlossen wird. Das gleiche geschieht, wenn der verarbeitete Istwert eines der Geber 8 oder 9 im Mikroprozessor 13 oder 14 den Sollwert 15 erreicht. Dann veranlaßt nämlich der zugehörige Mikroprozessor 13 beziehungsweise 14 ebenfalls das Ansprechen der Sicherheitsabschaltstufe 23 und damit ein Schließen des Magnetventils 6/25. Es ist demgemäß möglich, sowohl einerseits die Istwertgeber 8 und 9 zu überwachen als auch bei Ausfall eines Mikroprozessors 13 oder 14 über den anderen 14 oder 13 eine Sicherheitsabschaltung vorzunehmen. Durch den Datentausch ist es auch möglich, daß bei einem defekten Istwertgeber 8 oder 9 und dem Defekt des diesem nicht zugehörigen Mikroprozessors 14 oder 13 über den Datentausch der andere Mikroprozessor 13 oder 14 die Abschaltung vornehmen kann. Da jeder Mikroprozessor 13 beziehungsweise 14 einen Sensorikbereich und einen Abschaltbereich aufweist, ist die Abschaltfunktion auch gewährleistet, wenn entweder beide Bereiche eines Mikroprozessors 13 oder 14 in Ordnung sind oder bei einem Mikroprozessor 13 oder 14 der Sensorikbereich und beim anderen Mikroprozessor 14 oder 13 der Abschaltbereich in Ordnung sind, da über die Austauschleitung 20 der Meßwert immer zum Abschaltbereich gelangen kann.

Weiterhin ist vorgesehen, daß in jedem der Mikroprozessoren 13 und 14 Geber vorhanden sind, die den angeschlossenen Istwertgeber 8 oder 9 daraufhin überwachen, ob eine Leitungsunterbrechung oder ein Kurzschluß vorliegt. Auch dann kann über jeden der beiden Mikroprozessoren 13 und 14 eine Abschaltung des Magnetventils 6/25 vorgenommen werden.

Wesentlich für die Erfindung ist, daß die dargestellte Funktion der Mikroprozessoren 13 und 14, insbesondere an gasbeheizten Geräten, leicht realisierbar ist, wenn der ohnehin benötigte Feuerungsautomat für einen automatischen Betrieb in Mikroprozessortechnik aufgebaut ist. Der zusätzliche Investitionsaufwand für die Steuerung des Gerätes ist dann sehr gering.

## Patentansprüche

1. Steuerungsvorrichtung für eine ein Magnetventil (6,25) zur Brennstoffzufuhr aufweisende brennstoffbeheizte Wärmequelle zum Begrenzen der Temperatur eines zu erwärmenden Mediums mittels eines Mikroprozessors, dadurch gekennzeichnet, daß Zwei Mikroprozessoren (13,14), jeweils mit einem zugeordneten Istwertgeber (8, 9), die die Temperatur des Mediums erfassen, vorgesehen sind, wobei die Mikroprozessoren (13 und 14) die Meßwerte sowohl mit einem Sollwert als auch miteinander über eine Austauschfunktion vergleichen und ein Signal zum Schließen des Magnetventils (6, 25) abgeben, wenn der Sollwert erreicht wird oder wenn die Istwerte der beiden Mikroprozessoren (13 und 14) über ein zulässiges Maß hinaus voneinander abweichen oder wenn aufgrund einer Über- oder Unterschreitung vorgegebener Grenzwerte für den Istwert ein Kurzschluß oder eine Leitungsunterbrechung auftritt.

2. Steuerungsvorrichtung nach Anspruch 1, gekennzeichnet durch einen Einsatz der Mikroprozessoren (13, 14) zur gleichzeitigen Steuerung und Regelung der Wärmequelle mittels der gleichen Istwertgeber (8, 9).

## Claims

1. A control means for a fuel-firing heat source comprising a solenoid valve (6, 25), which serve to limit by means of a microprocessor the temperature of a fluid to be heated, characterized in that two microprocessors (13, 14) are provided and are associated each with a sensor (8, 9) for detecting the temperature of the fluid, the microprocessors (13 and 14) compare the measured values with a setpoint and by an exchange function with each other and deliver a signal for closing the solenoid valve (6, 25) when the setpoint has been reached or when the actual values in both microprocessors (13 and 14) differ from each other by more than a permissible extent or when the actual value rises above or falls below predetermined limits to indicate a short circuit or open circuit.

2. Control means according to claim 1, characterized by a use of the microprocessors (13, 14) for the control and automatic control of the heat source by means of the same sensors (8, 9).

## Revendications

1. Dispositif régulateur pour une source de chaleur avec une électrovalve (6,25) pour un brûleur, destiné à la limitation de la température d'un fluide à chauffer à l'aide d'un microprocesseur, caractérisé par le fait que deux microprocesseurs (13, 14) sont prévus coopérant chacun avec un capteur (8, 9) qui mesure la température du fluide, les microprocesseurs (13 et 14) comparant les valeurs mesurées aussi bien avec une consigne qu'entre elles et émettent un signal commandant la fermeture de l'électrovalve (6,25) au moment où la consigne est atteinte ou les valeurs effectives des deux microprocesseurs (13 et 14) s'écartent l'une de l'autre de façon inadmissible, ou un court-circuit ou une rupture de câble se produit du fait que des valeurs limite données ne sont pas atteintes ou sont dépassées.

2. Dispositif régulateur suivant la revendication 1, caractérisé par une utilisation des microprocesseurs (13, 14) pour la régulation et la commande simultanées de la source de chaleur au moyen des mêmes capteurs (8, 9).
